# FASCICULE DE BREVET EUROPEEN

(11) **EP 3 235 753 B1**
(45) Date de publication et mention de la délivrance du brevet: **12.05.2021**
(21) Numéro de dépôt: 17165377.7
(22) Date de dépôt: 06.04.2017
(51) Int. Cl.: B65D 35/44, B65D 51/22

(54) **ENSEMBLE POUR LA FERMETURE D'UN TUBE, TUBE MUNI D'UN TEL ENSEMBLE ET BOUCHON PERFORATEUR CORRESPONDANT**
SYSTEM FÜR DAS SCHLIESSEN EINER TUBE, TUBE DAMIT UND ENTSPRECHENDE PERFORIERENDE KAPPE
ASSEMBLY FOR CLOSING A TUBE, TUBE THEREWITH AND CORRESPONDING PERFORATOR CAP

(30) Priorité: 19.04.2016 FR 1653453; 23.06.2016 FR 1655899; 07.03.2017 FR 1751859
(43) Date de publication de la demande: 25.10.2017
(73) Titulaire: Albéa Services, 92230 Gennevilliers (FR)
(72) Inventeur: DEFERT, Sylvain, 95310 Saint Ouen L'Aumone (FR)
(74) Mandataire: Gevers & Orès

(56) Documents cités:
- EP-A1- 2 749 505
- WO-A1-2008/029585
- WO-A1-2015/014553
- LU-A1- 88 845

## Description

La présente invention concerne le domaine des tubes souples comprenant un opercule obturant le goulot préalablement à la première utilisation du tube, et un bouchon perforateur adapté pour réaliser le perçage de l'opercule.

On connait des tubes munis d'un opercule associés à un bouchon perforateur comprenant un poinçon adapté pour perforer ledit opercule.

L'opercule permet de conserver le produit contenu dans le tube de manière hermétique pendant son stockage préalablement à sa première utilisation, ce qui représente une part très importante de la durée de vie globale du tube.

Il existe des bouchons dans lesquels le poinçon est disposé dans le bouchon et fait saillie de celui-ci de manière à pouvoir perforer l'opercule lorsque le bouchon est vissé sur la tête de tube. Il est en particulier avantageux de disposer d'un bouchon dont le poinçon permet une découpe partielle de l'opercule. On peut notamment citer les documents WO2008/029585 et WO2015/014553 qui proposent des bouchons permettant de réaliser une découpe partielle de l'opercule de sorte qu'une portion de l'opercule reste maintenue en position. En effet, avec une découpe complète, l'opercule risque d'être mélangé avec le contenu du tube.

De manière classique, plusieurs tours de rotation sont nécessaires pour qu'un bouchon passe d'une position d'ouverture à une position de fermeture. En particulier, il a déjà été proposé des tubes avec lesquels trois tours sont nécessaires pour passer d'une position où le poinçon affleure l'opercule à une position de fin de course. Lors de ces trois tours, l'opercule est percé puis cisaillé progressivement pour atteindre la découpe partielle désirée.

Il existe un besoin d'un ensemble pour la fermeture d'un tube qui permette de faciliter la manipulation du dit ensemble, notamment lors de la découpe partielle de l'opercule.

A cet effet, la présente invention propose un ensemble pour la fermeture d'un tube selon la revendication 1, ledit ensemble comprenant :
- une tête de tube comprenant un goulot et un opercule obturant ledit goulot,
- un bouchon comprenant un poinçon muni de trois dents,
lesdites dents étant configurées pour réaliser une découpe, notamment périphérique, dudit opercule.

Selon l'invention, ledit bouchon est configuré pour passer d'une position dans laquelle lesdites dents affleurent ledit opercule, dite position d'affleurement, à une position dans laquelle lesdites dents ont percé ledit opercule, dite position de perçage, puis de ladite position de perçage à une position de fin de course permettant une découpe partielle dudit opercule, le passage de ladite position de perçage à ladite position de fin de coupe s'effectuant avec une amplitude angulaire de rotation inférieure à 360 °.

Ainsi, l'invention repose sur le constat fait par le déposant que l'on peut obtenir une découpe d'un opercule avec un nombre réduit de tours du bouchon en faisant la distinction entre l'amplitude angulaire nécessaire à percer l'opercule, qui va essentiellement dépendre de l'élasticité de ce dernier, et l'amplitude angulaire utile à la découpe. En prévoyant alors une amplitude angulaire de découpe inférieure à 360°, on obtient une découpe partielle, rapide et propre, de l'opercule lors de la première utilisation du tube. On facilite de la sorte la manipulation de l'ensemble par l'utilisateur, notamment par un gain de temps pour la découpe de l'opercule.

On entend par bouchon un objet permettant l'obturation étanche d'un réceptacle, notamment d'une ouverture de sortie d'un produit, de manière réversible. Un bouchon selon l'invention peut ainsi passer d'une position d'ouverture à une position de fermeture et inversement, principalement par un mouvement de vissage ou équivalent. La présente invention exclut les ensembles de fermeture, telle qu'une capsule service à charnière, fixés sur une ouverture de manière définitive ou non, et comprenant un orifice de passage pour la sortie du produit et une coiffe rabattable permettant d'obturer ledit orifice.

Selon différents modes de réalisation de l'invention, qui pourront être pris ensemble ou séparément :
- ladite tête de tube comprend en outre une épaule,
- ledit goulot et ladite épaule sont conçus en une seule pièce,
- ledit goulot et ladite épaule sont en continuité de matière,
- la position de fin de course correspond à une position de fermeture dudit bouchon,
- ledit poinçon présentent un diamètre externe correspondant sensiblement, à un diamètre interne du goulot, à un jeu près,
- la hauteur de la ou desdites dents est supérieure ou égale à la course axiale du bouchon entre ladite position de perçage et ladite position de fin de course,
- lesdites dents sont de profil triangulaire,
- ledit bouchon est configuré pour qu'un chevauchement de la course angulaire entre deux dents angulairement voisines soit compris entre 20 et 350°,
- ledit bouchon est configuré pour que ladite découpe partielle permette audit opercule de rester lié à ladite tête de tube par un pont de matière sur une amplitude angulaire comprise entre 20 et 50°,
- ledit ensemble est configuré pour permettre le maintien dudit bouchon fixé sur ledit goulot dans une position d'attente dans laquelle le poinçon est maintenu à distance de l'opercule,
- ledit goulot et ledit bouchon sont configurés pour assurer un maintien en place à distance dudit bouchon de l'opercule, en position d'attente, avant une première utilisation,
- ledit goulot comprend au moins une rainure de guidage configurée pour coopérer avec ledit bouchon pour permettre le passage dudit bouchon de la position d'attente à la position de fin de course,
- ledit ensemble comprend en outre une bague amovible, placée autour du goulot, entre l'épaule de la tête de tube et le bouchon, pour assurer un maintien en place à distance dudit bouchon de l'opercule, en position d'attente, avant une première utilisation,
- ledit goulot comprend une extrémité supérieure située à proximité d'un orifice de sortie et une extrémité inférieure opposée à ladite extrémité supérieure,
- ledit opercule est situé à l'extrémité inférieure du goulot,
- ladite tête de tube comprend un insert,
- ledit opercule définit une zone centrale de l'insert,
- ledit insert revêt au moins en partie une face inférieure de ladite épaule.

Selon un mode de réalisation avantageux, ledit bouchon est configuré pour que le passage de ladite position d'attente à ladite position de fin de course s'effectue avec une amplitude angulaire de rotation entre un et deux tours, de préférence un tour et demi, et pour que le passage de ladite position de perçage à ladite position de fin de course s'effectue avec une amplitude angulaire de rotation, comprise entre 90 et 200°.

L'invention concerne aussi un tube selon la revendication 7 comprenant un ensemble tel que décrit
précédemment.

L'invention concerne encore une bouchon selon la revendication 8 pour un ensemble ou un tube tel que décrit précédemment.

D'autres caractéristiques, buts et avantages de l'invention ressortiront de la description qui suit, qui est purement illustrative et non limitative, et qui doit être lue en regard des dessins annexés, sur lesquels :
- les figures 1 et 2 présentent une vue en perspective d'un premier mode de réalisation d'un bouchon pour un ensemble de fermeture ne faisant pas partie de l'invention ;
- les figures 3 et 4 présentent une vue en perspective d'un second mode de réalisation d'un bouchon pour un ensemble de fermeture ne faisant pas partie de l'invention ;
- la figure 5 présente une vue en perspective d'un tube, illustré partiellement, comprenant une première variante d'une tête de tube pour un ensemble destinée à coopérer avec un des bouchons des figures 1 à 4;
- la figure 6 présente une vue en perspective d'un tube, illustré partiellement, comprenant une seconde variante d'une tête de tube pour un ensemble destinée à coopérer avec un des bouchons des figures 1 à 4 ;
- la figure 7 présente une vue en en élévation du tube de la figure 5, sur lequel un bouchon des figures 1 à 4 est dirigé vers une position d'attente, la tête de tube et ledit bouchon formant un ensemble pour la fermeture de tube ;
- la figure 8 reprend la figure 7, l'ensemble de fermeture étant dans la position d'attente ;
- la figure 9 reprend la figure 7, l'ensemble de fermeture sortant de la position d'attente et amorçant une découpe de l'opercule ;
- la figure 10 reprend la figure 7, l'ensemble de fermeture étant dans une position de fin de course et/ou de fermeture,
- la figure 11 est une vue de coupe axiale illustrant une variante de réalisation de l'ensemble, en position d'attente,
- la figure 12 reprend la figure 11, l'ensemble étant en position de fin de course et/ou de fermeture,
- la figure 13 illustre de façon schématique une découpe de l'opercule selon un premier mode de réalisation ne faisant pas partie
   de l'invention,
- la figure 14 illustre de façon schématique une découpe de l'opercule selon un second mode de réalisation faisant partie de l'invention.

Sur l'ensemble des figures, les éléments en commun sont repérés par des références numériques identiques.

Comme illustré dans les différentes figures, l'invention concerne un ensemble pour la fermeture d'un tube, ledit ensemble 1 comprenant :
- une tête de tube 3 comprenant un goulot 5 et un opercule obturant ledit goulot 5,
- un bouchon 7 comprenant un poinçon 9 configuré pour réaliser une découpe dudit opercule.

La tête de tube 3, dont une première variante est présentée sur les figures 5 et 7 à 10, une seconde variante est présentée à la figure 6 et une troisième variante est représentée figures 11 et 12, comprend le goulot 5 définissant un axe longitudinal Z-Z', une épaule 11 et un insert 12 plein formant en son centre l'opercule 12'. Ledit opercule obture ledit goulot 5, en partie basse de ce dernier. Comme représenté ici, ledit goulot 5 et ladite épaule 11 sont conçus en une seule pièce et sont en continuité de manière. Pour ce qui est de l'insert, il pourra s'agir d'un insert tel que celui décrit dans la demande FR 2 994 947.

Ledit goulot 5 est, ici, en forme de cylindre s'étendant d'une extrémité supérieure située vers l'extérieur dudit tube vers une extrémité inférieure opposée à l'extrémité supérieure et dirigée vers l'intérieur dudit tube. Ladite extrémité supérieure présente un orifice de sortie 5a permettant la sortie dudit produit contenu dans le tube. L'extrémité inférieure est adjacente à ladite épaule 11.

Ladite épaule 11 s'étend de l'extrémité inférieure dudit goulot 5 vers une périphérie externe, ici cylindrique, selon une direction essentiellement perpendiculaire à l'axe Z-Z', c'est-à-dire correspondant à la partie de la tête de tube 3 allant en s'évasant à partir dudit goulot 5. Ladite épaule 11 est configurée de manière à ce qu'une jupe de tube puisse être fixée, notamment au niveau de sa périphérie, pour former ledit tube.

Plus précisément, l'insert comprend une section périphérique, typiquement de forme tronconique ou de disque, et une section centrale formant ledit opercule, dont le diamètre correspond typiquement au diamètre interne du goulot 5, au niveau de son extrémité inférieure.

Comme illustré en particulier aux figures 1 à 4, le poinçon 9 fait saillie axialement du reste dudit bouchon 7. Ledit poinçon 9 est configuré de manière à être inséré à l'intérieur du goulot 5 de la tête de tube 3 lorsque le bouchon 7 est fixé sur ledit goulot 5. Ledit poinçon 9 est notamment issu de matière dudit bouchon 7.

Ledit poinçon 9 permet la découpe et la perforation de l'opercule. Il est pour cela muni de trois dents 25. Lesdites 25 sont situées au niveau d'une extrémité distale dudit poinçon.

Il s'agit selon l'invention d'une découpe partielle. L'opercule demeure ainsi lié au reste de l'insert, prévenant tout mélange du matériau formant l'insert avec un produit contenu dans le tube associé, et une éventuelle distribution de ce matériau à l'utilisateur.

On définit une direction longitudinale du bouchon 7, correspondant à l'axe longitudinal Z-Z' du goulot 5 lorsque le bouchon 7 est fixé sur le goulot 5. De manière générale, ledit poinçon 9 présente une section cylindrique de révolution dont le diamètre externe correspond sensiblement au diamètre interne du goulot, à un jeu près.

Le bouchon 7 selon l'invention est configuré pour passer d'une position dans laquelle lesdites dents 25 affleurent ledit opercule 12', dite position d'affleurement, à une position dans laquelle lesdites dents 25 ont percé ledit opercule, sans avoir entamé de découpe, dite position de perçage, puis de la position de perçage à une position de fin de course permettant une découpe partielle dudit opercule 12', le passage de ladite position de perçage à ladite position de fin de course s'effectuant avec une amplitude angulaire de rotation inférieure à 360 °.

En distinguant la partie de la course du bouchon servant à percer l'opercule, qui pourra varier en fonction de l'élasticité dudit opercule, de la partie servant à sa découpe, il est possible d'assurer une découpe partielle de l'opercule et ceci avec une amplitude angulaire restreinte, ce qui permet de limiter le nombre de tours nécessaires à la mise en service.

La position de fin de course peut également correspondre à une position de fermeture dudit bouchon 7 comme cela est le cas dans la figure 10 ou 12. Dans la position de fermeture, ledit opercule est découpé et ledit goulot 5 et ledit bouchon 7 assurent une étanchéité dudit tube.

Selon un aspect de l'invention, lesdites dents 25 présentent une hauteur supérieure ou égale à la course axiale du bouchon 7 entre ladite position de perçage et ladite position de fin de course. La hauteur des dents est mesurée, par exemple, de leur grande base à leur sommet opposé

Selon un autre aspect de l'invention, ledit bouchon 25 est configuré pour que ladite découpe partielle permette audit opercule 12' de rester lié à ladite tête de tube par un pont de matière sur une amplitude angulaire comprise entre 20 et 50°. Un tel intervalle permet un bon escamotage de l'opercule tout en limitant les risques qu'il finisse par se rompre en utilisation.

De façon avantageuse, ledit ensemble est configuré pour présenter une position d'attente dans laquelle le poinçon 9 est maintenu à distance de l'opercule comme cela est le cas dans la figure 8 ou la figure 11.

Selon un premier mode de réalisation, ledit goulot 5 et ledit bouchon 7 sont configurés pour permettre par eux-mêmes de maintenir ledit bouchon 7 fixé sur ledit goulot 5 dans ladite position d'attente (figure 8 ou 11).

Pour assurer le passage du bouchon 7 d'une position d'ouverture et/ou de ladite position d'attente à la position de fin de course et/ou de fermeture, ledit goulot 5 peut comprendre par exemple au moins une rainure 13 de guidage configurée pour coopérer avec ledit bouchon 7. Dans les modes de réalisation représentés aux figure 5 et 6, ledit goulot 5 comprend trois rainures 13 permettant le passage du bouchon 7 de la position d'ouverture et/ou d'attente à la position de fin de course et/ou de fermeture.

Plus particulièrement, les rainures 13 de guidage dudit goulot 5 sont configurées pour coopérer avec au moins un élément 15 en saillie dudit bouchon 7, notamment pour permettre le passage dudit bouchon 7 de la position d'ouverture et/ou d'attente à la position de fin de course et/ou de fermeture.

Ainsi, ladite rainure 13 s'étend sur la surface externe dudit goulot 5 de l'extrémité supérieure du goulot 5 située à proximité de l'orifice de sortie 5a à l'extrémité inférieure opposée à ladite extrémité supérieure. Ladite rainure 13 s'étend également entre deux bords 17, s'étendant radialement depuis un fond 19 de ladite rainure 13. De préférence, ladite rainure 13 est issue de matière avec le goulot 5.

Ledit bouchon 7 est configuré pour passer de la position d'ouverture et/ou d'attente à la position de fin de course et/ou de fermeture par au moins un mouvement de rotation, notamment de vissage.

Notamment, dans les modes de réalisation représentés ici, ledit mouvement de rotation est également accompagné simultanément d'un mouvement axial selon l'axe Z-Z' et il s'agit d'un mouvement hélicoïdale.

De façon avantageuse, le passage dudit bouchon 7 de la position d'ouverture et/ou d'attente à la position de fin de course et/ou de fermeture est réversible. Il est ainsi possible d'ouvrir ledit tube puis de le fermer après utilisation, et inversement.

De façon avantageuse, ladite rainure 13 présente une entrée 131 située vers ledit orifice de sortie 5a dudit goulot 5 et des portions de guidage successives. Il peut s'agir notamment d'une première portion 132 assurant la position d'attente et d'autres portions permettant le passage de la position d'attente à la position de fin de course et/ou de fermeture.

En particulier, ladite rainure 13 présente :
- une première portion 132 assurant la position d'attente,
- une seconde portion 133 permettant de sortir ledit bouchon 7 de la position d'attente,
- une troisième portion 134 permettant le passage dudit bouchon 7 par la position d'affleurement puis par la position de perçage,
- une dernière portion 135 permettant le passage dudit bouchon 7 en position de fermeture.

Dans les deux variantes de tête de tube 3 représentées ici, ladite première portion 132 est verticale par rapport à l'axe Z-Z'. Elle est suivie par la seconde portion 133 qui est hélicoïdale de pente x, puis par la troisième portion 134 qui est hélicoïdale de pente y. La pente y de la troisième portion 134 hélicoïdale est supérieure à la pente x de la deuxième portion 133 hélicoïdale. Ladite rainure 13 se termine enfin par la dernière portion 135 qui est horizontale par rapport à l'axe Z-Z'.

Dans ces deux variantes, ledit goulot 5 comprend en outre une rampe 21 de guidage configurée pour coopérer avec au moins un des éléments 15 en saillie dudit bouchon 7 pour positionner celui-ci à l'entrée 131 de ladite rainure 13. La rampe 21 de guidage permet de guider un des éléments 15 en saillie du bouchon 7 dans la première portion 132 de la rainure 13 de guidage.

De façon avantageuse, ladite rampe 21 de guidage présente une direction de guidage inverse à la direction de guidage de la dite rainure 13 pour le passage dudit bouchon 7 de la position d'ouverture et/ou d'attente à la position de fin de course et/ou de fermeture. Ainsi, pour positionner un desdits éléments 15 en saillie dudit bouchon 7 dans l'entrée 131 de ladite rainure 13, il est nécessaire de faire un mouvement de rotation dans un sens opposé à celui qui sera opéré dans la rainure 13. Ce mouvement de rotation est généralement réalisé par une machine de manière automatisée. Une fois ledit bouchon 7 mis en position d'attente, il est nécessaire de faire un mouvement de rotation dans un sens opposé à celui appliqué dans la rampe 21 de guidage, généralement dans le sens de rotation classique de fermeture d'un bouchon 7 qui est généralement le sens des aiguilles d'une montre, ceci pour sortir le bouchon 7 de la position d'attente et amorcer le passage vers la position de fin de course et/ou de fermeture. Ce double sens de rotation, permet d'éviter que la machine, lors de la mise en place du bouchon 7 en position d'attente, effectue une rotation trop importante, amorce un passage vers la position de fin de course et que le poinçon 9 endommage l'opercule avant l'utilisation du tube.

De façon avantageuse, ladite rampe 21 peut également comprendre une butée 23 pour forcer l'arrêt d'un desdits éléments 15 en saillie du bouchon 7 au niveau de l'entrée 131 de la rainure 13. Ici, la butée 23 est une prolongation d'un bord de la première portion 132 de la rainure 13 en direction de l'orifice 5a du goulot 5.

Avantageusement, les dents 25 présentent un bord et/ou une extrémité coupante. Il s'agit ici en particulier d'une tranche 27 des dents, sensiblement parallèle à l'axe longitudinale du bouchon. Dans la suite de la description lorsque l'on parlera de la position relative des dents entre elles, on parlera plus précisément de la position relative desdits bords tranchants 27.

Dans une première variante telle que celle représentée aux figures 1 et 2, qui ne fait pas partie de l'invention, lesdites
dents 25 peuvent présenter une hauteur identique. Notamment, dans cette variante, ledit poinçon 9 comprend trois dents 25 de découpe dont les sommets sont régulièrement réparties sur 180 ° du pourtour de son extrémité distale.

A titre d'exemple, lesdites dents présentent une hauteur de 1 à 3 mm, en particulier de 1,4 à 2,1 mm, ceci en particulier pour un opercule et/ou un insert dont l'épaisseur est inférieure à 0,3 mm..

Dans une seconde variante telle que celle représentée aux figures 3 et 4, qui ne fait pas partie de l'invention, lesdites
dents 25 peuvent présenter des hauteurs différentes, notamment une seconde desdites dents 25 peut présenter une hauteur inférieure à la valeur d'étirement dudit opercule.

Ainsi, dans cette variante, ledit poinçon 9 présente quatre dents 25 de découpe dont les sommets sont régulièrement réparties sur 180 ° du pourtour de son extrémité distale. Deux desdites dents, dites grandes dents 25a, présentent une hauteur supérieure à la valeur d'étirement dudit opercule et deux autres desdites dents, dites petites dents 25b, présentent une hauteur inférieure à la valeur d'étirement dudit opercule. Les grandes dents 25a et les petites dents 25b sont alternées.

Avec un tel profil de poinçon 9, l'opercule est percé par les deux grandes dents 25a, puis il est rapidement cisaillé par ces deux grandes dents 25a avec l'aide des petites dents 25b pour finalement obtenir une découpe propre et partielle de l'opercule en un nombre restreint de tours du bouchon 7, notamment ici, en moins d'un demi-tour.

Un tel profil, notamment la présence et l'alternance des petites 25b et grandes dents 25a, a également l'avantage de réduire et de répartir les point d'impacts du poinçon 9 sur l'opercule lors du perçage et limite les risque d'arrachage de l'opercule.

Dans ces deux variantes, lesdites dents 25 sont de profil triangulaire, en projection orthogonale sur un plan parallèle à l'axe Z-Z'. Elles présentent également un profil biseauté au niveau de la tranche 27 cisaillant l'opercule et/ou à leur sommet. Un tel profil triangulaire permet de renforcer la dent à l'arrière de sa partie biseauté. On évite donc que la dent ne se déforme lors de la découpe. Ceci permet aussi d'amincir la dent et d'obtenir par conséquent un meilleur cisaillement. Le profil en triangle de la dent permet de la sorte d'obtenir une dent avec une base plus large et plus résistante, en particulier au moment du perçage de l'opercule tout en conservant un côté acéré (tranche 27 biseautée) pour le perçage puis la découpe de l'opercule.

Lesdites dents présentent préférentiellement un profil courbe, notamment selon un arc de cercle centré sur l'axe Z-Z'.

De façon avantageuse, ledit goulot 5 et ledit bouchon 7 comprennent chacun au moins un moyen de blocage coopérant ensemble pour maintenir ledit bouchon 7 en position d'attente.

Dans le mode de réalisation représenté aux figures 5 et 7 à 10, le ou lesdits moyens de blocage du goulot 5 sont un ou des éléments 29a, 29b, 29c en saillie situés sur une surface externe dudit goulot 5.

Ledit goulot 5 comprend ainsi deux éléments en saillie qui sont deux ergots 29a, 29b situées vers l'entrée de ladite rainure 13. Plus particulièrement, un premier ergot 29a est situé à l'entrée de la première portion de la rainure 13. Cet ergot 29a limite le mouvement axial vers le haut selon l'axe Z-Z' dudit bouchon 7 et permet de maintenir ledit bouchon 7 fixé sur ledit goulot 5 et d'éviter un retrait non désiré dudit bouchon 7. Le second ergot 29b est situé entre la première et la seconde portions 132, 133 de la rainure 13. Il permet de limiter le mouvement en rotation dudit bouchon 7 et notamment la sortie du bouchon 7 de sa position d'attente et son engagement vers la position de fin de course. Autrement dit, ce second ergot 29b permet de maintenir le poinçon 9 éloigné de l'opercule et d'éviter la perforation et/ou la découpe de celle-ci sans l'intervention de l'utilisateur avant la première utilisation.

Dans le mode de réalisation représenté à la figure 6, le ou lesdits moyens de blocage du goulot 5 sont un ou des éléments 29a, 29b et 29c en saillie situés sur une surface externe dudit goulot 5.

Lesdits éléments en saillie dudit goulot 5 sont notamment des excroissances 29a, 29b et 29c des bords 17 de ladite rainure 13 s'étendant vers l'intérieur de la rainure 13. Ainsi, ladite rainure 13 présente une première excroissance 29a située à l'entrée de la première portion 132 de la rainure 13. Cette première excroissance 29a limite le mouvement axial vers le haut selon l'axe Z-Z' dudit bouchon 7 et permet de maintenir ledit bouchon 7 fixé sur ledit goulot 5 et d'éviter un retrait non désiré de celui-ci.

Ladite rainure 13 présente également une seconde excroissance 29b, de même nature, située entre la première et la seconde portions 132, 133 de la rainure 13. Cette seconde excroissance 29b limite le mouvement en rotation dudit bouchon 7 et notamment la sortie du bouchon 7 de sa position d'attente et son engagement vers la position de fin de course. Autrement dit, cette seconde excroissance 29b permet de maintenir le poinçon 9 éloigné de l'opercule et d'éviter la perforation et/ou la découpe de celle-ci sans l'intervention de l'utilisateur avant la première utilisation.

Ladite rainure 13 présente, en outre, une troisième excroissance 29c, de même nature que les excroissances 29a, 29b, située sur le bord 17 opposé à celui comprenant les deux premières excroissances 29a, 29b. Comme l'excroissance 29b, cette troisième excroissance limite le mouvement en rotation dudit bouchon 7 et notamment la sortie du bouchon 7 de sa position d'attente et son engagement vers la position de fin de course.

Dans ce mode de réalisation, les bords 17 de ladite rainure 13 comprennent en outre au moins une excroissance 31 située dans la dernière portion 135 permettant de maintenir le bouchon 7 en position de fermeture. Ici, chaque bord 17 comprend une excroissance 31. Ces excroissances 31 permettent non seulement de maintenir le bouchon 7 en position fermée, mais peuvent également servir de témoin de fermeture à l'utilisateur. Ainsi, la résistance ressentie par l'utilisateur lorsque les éléments 15 en saillie du bouchon 7 franchissent les deux excroissances 31, permet de lui indiquer que le bouchon 7 est en fin de course, que celui-ci est correctement fermé et que l'étanchéité est assurée.

Comme mentionné précédemment, dans les deux modes de réalisations représentés aux figures 1 à 4, le bouchon 7 comprend au moins un élément 15 en saillie configuré pour coopérer avec lesdits éléments 29a, 29b, 29c en saillie dudit goulot 5 pour maintenir ledit bouchon 7 en position d'attente et pour coopérer avec ladite rainure 13 dudit goulot 5 pour permettre le passage dudit bouchon 7 de la position d'attente à la position de fin de course et/ou de fermeture.

Dans ces deux modes de réalisation, ledit bouchon 7 comprend trois éléments 15 en saillie, ce qui permet d'équilibrer et stabiliser le bouchon 7 lorsqu'il est en position d'attente.

De façon avantageuse, le ou les éléments 15 en saillie dudit bouchon 7 sont situés sur la partie inférieure dudit bouchon 7 et sont issus de matière de celui-ci.

De façon avantageuse, une surface supérieure 33 dudit bouchon 7 présente au moins une ouverture 35 au droit des éléments 15 en saillie dudit bouchon 7. Ces ouvertures 35 servent notamment au moulage du bouchon 7 et plus particulièrement au moulage des éléments 15 en saillie. Ainsi, le nombre d'ouvertures 35 est identique au nombre d'éléments 15 en saillie du dudit bouchon 7.

Dans le bouchon 7 représenté ici, lesdits éléments 15 en saillie du bouchon 7 sont des pions de diamètre sensiblement similaire à la largeur des rainures 13 de guidage pour permettre aux pions d'être guidés par celles-ci. Ici, le bouchon 7 comprend trois pions régulièrement répartis sur la partie inférieure dudit bouchon 7 et trois ouvertures 35 sur sa surface supérieure au droit des pions.

Pour assurer l'étanchéité du tube lorsque le bouchon 7 est en position de fermeture, ledit bouchon 7 comprend sur la face interne de sa surface supérieure une surépaisseur de matière correspondant à un jonc 37 d'étanchéité situé radialement en retrait desdites ouvertures. Ledit jonc 37 d'étanchéité est configuré pour coopérer avec un siège 39 de jonc, prévue sur une surface intérieure du goulot 5, à l'extrémité supérieure dudit goulot 5, lorsque ledit bouchon 7 est en position de fermeture comme cela est visible sur la figure 10 ou 12.

Différentes étapes pour le placement du bouchon 7 dans sa position d'attente et pour son passage de la position d'attente à la position de fin de course et/ou de fermeture vont maintenant être décrites. Ces étapes se réfèrent au mode de réalisation de la rainure 13 représenté à la figure 5.

Dans un premier temps, ledit bouchon 7 est fixé sur ledit goulot 5 dans sa position d'attente. Pour cela, les éléments 15 en saillie dudit bouchon 7 sont guidés dans la rampe 21 de guidage par un mouvement de rotation dans le sens inverse des aiguilles d'une montre. Cette étape est visible à la figure 7.

Les éléments 15 en saillie du bouchon 7 sont alors placés dans l'entrée 131 des rainures 13 correspondantes au niveau de leur première portion 132. Ils sont maintenus en butée vers la droite par la prolongation de la première portion 132 de la rainure 13 et vers le bas par le premier ergot 29a dudit goulot 5.

Ledit bouchon 7 est ensuite placé dans sa position d'attente par un mouvement axial vers le bas, dans lequel chaque élément 15 en saillie engagé dans la rainure 13 est encliqueté au-delà du premier ergot 29a. Ledit bouchon 7 est alors maintenu dans la position d'attente par l'intermédiaire des premier et deuxième ergots 29a, 29b qui limitent son déplacement vers la gauche (rotation) et vers le haut (translation) comme décrit précédemment. Cette position d'attente est visible à la figure 8.

Par un premier mouvement hélicoïdal, chaque élément 15 en saillie dudit bouchon 7 engagé dans une des rainures 13 au niveau de la seconde portion 133 est encliqueté au-delà du deuxième ergot 29b et le bouchon 7 sort de la position d'attente. Cette étape et visible à la figure 9.

Puis, par un second mouvement hélicoïdal engendré par la troisième portion 134 de la rainure 13, l'élément 15 en saillie passe dans la position d'affleurement puis dans la position de perçage.

Le mouvement hélicoïdal se termine enfin lorsque chaque élément 15 en saillie engagé dans la rainure 13 atteint une position de butée située en fin de la dernière portion 15 de la rainure 13. Le bouchon 7 est alors dans la position de fin de course et/ou de fermeture visible à la figure 10. L'opercule 12' est partiellement découpé.

Pour enlever ledit bouchon 7, l'utilisateur effectue les étapes dans le sens inverse.

Dans le mode de réalisation de la rainure 13 de guidage représenté à la figures 6, les différentes étapes pour le placement du bouchon 7 dans sa position d'attente et pour son passage de la position d'attente à la position de fin de course et/ou de fermeture sont sensiblement similaires.

Dans les modes de réalisation des figures 1 à 10, avant utilisation, le bouchon 7 est maintenu en place sur le goulot 5, à distance de l'opercule, par des formes complémentaires prévus sur ledit bouchon 7 et ledit goulot 5.

Comme illustré aux figures 11 et 12, en variante, l'ensemble conforme à l'invention comprend une bague amovible 50, placée autour du goulot 5, entre l'épaule 11 de la tête de tube 3 et le bouchon 7, pour assurer un tel maintien en place dudit bouchon 7 à distance de l'opercule 12', avant une première utilisation. Autrement dit, le bouchon 7 est en position d'attente (figure 11) grâce à la bague amovible 50.

Dans ce mode de réalisation, ledit goulot 5 est muni, par exemple, d'un filetage 52 hélicoïdal, présentant avantageusement une pente suffisamment forte pour permettre de visser rapidement le bouchon 7.

Ledit bouchon 7 présente trois dents. Lors de la première utilisation, l'utilisateur retire le bouchon 7. Il a alors accès à la bague amovible 50, qu'il retire. Il repositionne ensuite le bouchon 7 qui peut être visser par l'utilisateur jusqu'à sa position de fin de course (figure 12) maintenant que la bague 10 a été retirée. Pour les utilisations suivantes, ladite position de fin de course pourra correspondre à la position de fermeture du bouchon 7.

Comme illustré aux figures 13 et 14, selon deux autres exemples de réalisation, une amplitude de passage entre la position d'affleurement et la position de fin de course est comprise entre 120 et 320°. En outre, les dents 25 sont angulairement espacées l'une de l'autre de sorte que leur course angulaire se chevauchent. On limite de la sorte l'effort perçu par l'utilisateur pour la découpe.

Avantageusement, ledit bouchon 7 est configuré pour que le passage de ladite position d'attente à ladite position de fin de course s'effectue avec une amplitude angulaire de rotation entre un et deux tours, de préférence un tour et demi, et pour que le passage de ladite position de perçage à ladite position de fin de course s'effectue avec une amplitude angulaire de rotation, comprise entre 90 et 200°.

Le déposant a en effet constaté qu'avec de telles valeurs, on conjugue alors rapidité d'ouverture complète du bouchon et découpe partielle fiable de l'opercule lors de la première utilisation, avec des opercules d'élasticité courante.

Sur ces figures, l'emplacement des dents 25 est symbolisé par un carré correspondant à l'emplacement de leur bord axial tranchant.

Selon un premier exemple qui ne fait pas partie de l'invention, dont un mode de réalisation est illustré figure 13, lesdites dents 25 présentent une hauteur identique et ledit bouchon est configuré pour qu'un chevauchement de la course angulaire entre deux dents angulairement voisines soit compris entre 20 et 40°.

Ici, lesdites dents 25 sont au nombre de quatre et sont réparties régulièrement sur 220°, en étant séparées les unes des autres d'environ 73°.

Dans le mode particulier de réalisation illustré, la course angulaire de chaque dent entre la position d'affleurement et la position de fin de course est de 126° avec un chevauchement de course entre deux dents voisines de 23°.

La course nécessaire pour passer de la position d'affleurement à la position de perçage est ici d'environ 30°. Elle est illustrée α1 pour chaque dent. La course servant ensuite à la découpe est ainsi d'environ 96°. Elle est illustrée α2 pour chaque dent. Les zones de recouvrement sont illustrées R et la zone de l'opercule 12' non découpée est illustré A. Cette dernière est ici de 44°.

Un tel fonctionnement est obtenu, par exemple, avec un goulot 5 et un bouchon 7 présentant un pas de vissage de 10 mm et une envergure de déplacement axial de 3,5 mm entre la position d'affleurement et la position de fin de course. Cela étant, des pas plus élevés sont également envisageables.

Selon un second exemple correspondant à l'invention, dont un mode de réalisation est illustré figure 14, lesdites dents 25 présentent une hauteur décroissante dans le sens inverse de rotation du bouchon et ledit bouchon est configuré pour qu'un chevauchement de la course angulaire entre deux dents angulairement voisines soit compris entre 20 et 350°.

La course angulaire pour passer de la position où la dent en cause effleure l'opercule à la position où elle a percé l'opercule, sans entamer la découpe, est croissante, en partant de la première dent. Le chevauchement angulaire de découpe entre deux dents angulairement voisines est décroissant en partant du chevauchement entre la première dent et la seconde dent.

Ici, lesdites dents 25 sont au nombre de trois et sont réparties régulièrement sur 180°, en étant séparées les unes des autres d'environ 90°.

Dans le mode particulier de réalisation illustré, la course angulaire de chaque dent entre la position d'affleurement initiale, c'est-à-dire la position d'affleurement de la première dent ou dent la plus haute, et la position de fin de course est de 229° avec un chevauchement de découpe décroissant entre deux dents voisines, ici de 89° entre la première et la seconde dent et de 76° entre la seconde et la troisième dent.

La course nécessaire pour passer de la position d'affleurement à la position de perçage est ici d'environ 50° pour la première dent, environ 63° pour le seconde dent et environ 76° pour la troisième dent. Elle est illustrée α1 pour chaque dent. La course servant ensuite à la découpe est d'environ 179° pour la première dent, de 186° pour la seconde dent et de 173° pour la troisième dent, compte-tenu des zone de recouvrement. Elle est illustrée α2 pour chaque dent. Les zones de recouvrement sont illustrées R et la zone de l'opercule 12' non découpée est illustré A. cette dernière est ici de 27°.

Un tel fonctionnement est obtenu, par exemple, avec un goulot 5 et un bouchon 7 présentant un pas de vissage de 5,5 mm et une envergure de déplacement axial de 3,5 mm entre la position d'affleurement et la position de fin de course. Cela étant, l'invention s'applique également à des pas plus faibles.

Dans ces deux exemples, les dents présentent avantageusement un profil triangulaire semblable à celui évoqué plus haut.

## Revendications

1. Ensemble (1) pour la fermeture d'un tube, ledit ensemble (1) comprenant :
- une tête de tube (3) comprenant un goulot (5) et un opercule (12') obturant ledit goulot (5),
- un bouchon (7) comprenant un poinçon (9) muni de trois dents (25), lesdites dents (25) étant configurées pour réaliser une découpe dudit opercule (12'), ledit poinçon (9) présentant une extrémité distale munie desdites dents (25),
ledit bouchon (7) étant configuré pour passer d'une position dans laquelle lesdites dents (25) affleurent ledit opercule, dite position d'affleurement, à une position dans laquelle lesdites dents (25) ont percé ledit opercule (12'), dite position de perçage, puis de ladite position de perçage à une position de fin de course permettant une découpe partielle dudit opercule (12'), le passage de ladite position de perçage à ladite position de fin de course s'effectuant avec une amplitude angulaire de rotation, inférieure à 360 °, **caractérisé en ce que** lesdites dents (25) sont réparties régulièrement sur 180° et séparées les unes des autres de 90°, lesdites dents (25) présentant une hauteur décroissante dans, lors de son utilisation, le sens inverse de rotation du bouchon (7), lesdites dents étant angulairement espacées l'une de l'autre et configurées de sorte que leur course angulaire se chevauchent entre ladite position de perçage et ladite position de fin de course.

2. Ensemble selon l'une des revendications précédentes, dans lequel la course angulaire entre la position d'affleurement et la position de perçage est croissante en partant de la première dent ou dent la plus haute, le chevauchement angulaire de découpe entre deux dents voisines étant décroissant en partant du chevauchement entre la 1^{ère} et la 2^{ème} dent, ledit bouchon étant configuré pour qu'un chevauchement de la course angulaire entre deux dents angulairement voisines soit compris entre 20 et 350°.

3. Ensemble (1) selon l'une quelconque des revendications précédentes, dans lequel ledit bouchon est configuré pour que ladite découpe partielle permette audit opercule (12') de rester lié à ladite tête de tube (3) par un pont de matière sur une amplitude angulaire comprise entre 20 et 50°.

4. Ensemble (1) selon l'une quelconque des revendications précédentes dans lequel ledit bouchon est configuré pour que le passage d'une position d'attente, dans laquelle le poinçon (9) est maintenu à distance de l'opercule (12'), à ladite position de fin de course s'effectue avec une amplitude angulaire de rotation entre un et deux tours, de préférence un tour et demi, et pour que le passage de ladite position de perçage à ladite position de fin de course s'effectue avec une amplitude angulaire de rotation, comprise entre 90 et 200°.

5. Ensemble (1) selon l'une quelconque des revendications 1 à 3, dans lequel ledit goulot (5) et ledit bouchon (7) sont configurés pour assurer un maintien en place dudit bouchon (7) à distance de l'opercule (12'), avant une première utilisation.

6. Ensemble selon l'une quelconque des revendications 1 à 3 comprenant en outre une bague amovible (50), placée autour du goulot (5), entre une épaule (11) de la tête de tube (3) et le bouchon (7), pour assurer un maintien en place dudit bouchon (7) à distance de l'opercule (12'), avant une première utilisation.

7. Tube (3) comprenant un ensemble (1) de fermeture selon l'une quelconque des revendications précédentes.

8. Bouchon (7) pour un ensemble (1) selon l'une quelconque des revendications 1 à 6 ou pour un tube (3) selon la revendication 7, ledit bouchon comprenant un poinçon (9) muni de trois dents (25), lesdites dents (25) étant configurées pour réaliser une découpe de l'opercule (12') de l'ensemble (1), ledit poinçon (9) présentant une extrémité distale munie desdites dents (25), ledit bouchon (7) étant configuré pour, lors de son utilisation, passer d'une position dans laquelle lesdites dents (25) affleurent ledit opercule, dite position d'affleurement, à une position dans laquelle lesdites dents (25) ont percé ledit opercule (12'), dite position de perçage, puis de ladite position de perçage à une position de fin de course permettant une découpe partielle dudit opercule (12'), le passage de ladite position de perçage à ladite position de fin de course s'effectuant avec une amplitude angulaire de rotation, inférieure à 360 °, **caractérisé en ce que** lesdites dents (25) sont réparties régulièrement sur 180° et séparées les unes des autres de 90°, lesdites dents (25) présentant une hauteur décroissante dans, lors de son utilisation, le sens inverse de rotation du bouchon (7), lesdites dents étant angulairement espacées l'une de l'autre et configurées de sorte que, lors de l'utilisation du bouchon, leur course angulaire se chevauchent entre ladite position de perçage et ladite position de fin de course.

## Patentansprüche

1. Montage (1) zum Verschließen einer Tube, wobei die Montage (1) Folgendes umfasst:
- einen Tubenkopf (3), umfassend einen Hals (5) und einen den Hals (5) verschließenden Deckel (12'),
- eine Kappe (7), umfassend einen Stempel (9), der mit drei Zähnen (25) versehen ist, wobei die Zähne (25) so konfiguriert sind, dass sie ein Durchschneiden des Deckels (12') durchführen, wobei der Stempel (9) ein distales Ende aufweist, das mit den Zähnen (25) versehen ist,
wobei die Kappe (7) so konfiguriert ist, dass sie sich von einer Position, in der die Zähne (25) mit dem Deckel bündig sind, genannt bündige Position, zu einer Position, in der die Zähne (25) den Deckel (12') durchstochen haben, genannt Durchstechposition, dann von der Durchstechposition zu einer Hubendposition bewegt, die ein teilweises Durchschneiden des Deckels (12') ermöglicht, wobei der Übergang von der Durchstechposition zur Hubendposition mit einer Drehwinkelamplitude von weniger als 360° erfolgt, **dadurch gekennzeichnet, dass** die Zähne (25) regelmäßig über 180° verteilt und voneinander um 90° getrennt sind, wobei die Zähne (25), im Gebrauch, eine abnehmende Höhe in der entgegengesetzten Drehrichtung der Kappe (7) aufweisen, wobei die Zähne winkelmäßig voneinander beabstandet sind und so konfiguriert sind, dass sich ihr Winkelhub zwischen der Durchstechposition und der Hubendposition überlappt.

2. Montage nach einem der vorstehenden Ansprüche, wobei der Winkelhub zwischen der bündigen Position und der Durchstechposition ausgehend vom ersten Zahn oder höchsten Zahn ansteigend ist, wobei die winkelmäßige Schnittüberlappung zwischen zwei benachbarten Zähnen ausgehend von der Überlappung zwischen dem ersten und dem zweiten Zahn abnehmend ist, wobei die Kappe so konfiguriert ist, dass eine Überlappung des Winkelhubs zwischen zwei winkelmäßig benachbarten Zähnen zwischen 20 und 350° liegt.

3. Montage (1) nach einem der vorstehenden Ansprüche, wobei die Kappe so konfiguriert ist, dass das teilweise Durchschneiden es ermöglicht, dass der Deckel (12') über eine Materialbrücke über eine Winkelamplitude zwischen 20 und 50° mit dem Tubenkopf (3) verbunden bleibt.

4. Montage (1) nach einem der vorstehenden Ansprüche, wobei die Kappe so konfiguriert ist, dass der Übergang von einer Bereitschaftsposition, in welcher der Stempel (9) in einem Abstand zum Deckel (12') gehalten wird, in die Hubendposition mit einer Drehwinkelamplitude zwischen einer und zwei Umdrehungen, bevorzugt anderthalb Umdrehungen, erfolgt, und dass der Übergang von der Durchstechposition in die Hubendposition mit einer Drehwinkelamplitude zwischen 90 und 200° erfolgt.

5. Montage (1) nach einem der Ansprüche 1 bis 3, wobei der Hals (5) und die Kappe (7) so konfiguriert sind, dass sie sicherstellen, dass die Kappe (7) vor einem ersten Gebrauch in einem Abstand zum Deckel (12') fixiert wird.

6. Montage nach einem der Ansprüche 1 bis 3, weiter umfassend einen abnehmbaren Ring (50), der um den Hals (5) herum zwischen einer Schulter (11) des Tubenkopfes (3) und der Kappe (7) angeordnet ist, um sicherzustellen, dass die Kappe (7) vor einem ersten Gebrauch in einem Abstand zum Deckel (12') fixiert wird.

7. Tube (3), umfassend eine Verschlussmontage (1) nach einem der vorstehenden Ansprüche.

8. Kappe (7) für eine Montage (1) nach einem der Ansprüche 1 bis 6 oder für eine Tube (3) nach Anspruch 7, wobei die Kappe einen Stempel (9) umfasst, der mit drei Zähnen (25) versehen ist, wobei die Zähne (25) so konfiguriert sind, dass sie ein Durchschneiden des Deckels (12') der Montage (1) durchführen, wobei der Stempel (9) ein distales Ende aufweist, das mit den Zähnen (25) versehen ist, wobei die Kappe (7) so konfiguriert ist, dass sie sich, im Gebrauch, von einer Position, in der die Zähne (25) mit dem Deckel bündig sind, genannt bündige Position, zu einer Position, in der die Zähne (25) den Deckel (12') durchstochen haben, genannt Durchstechposition, dann von der Durchstechposition zu einer Hubendposition bewegt, die ein teilweises Durchschneiden des Deckels (12') ermöglicht, wobei der Übergang von der Durchstechposition zur Hubendposition mit einer Drehwinkelamplitude von weniger als 360° erfolgt, **dadurch gekennzeichnet, dass** die Zähne (25) regelmäßig über 180° verteilt und voneinander um 90° getrennt sind, wobei die Zähne (25), im Gebrauch, eine abnehmende Höhe in der entgegengesetzten Drehrichtung der Kappe (7) aufweisen, wobei die Zähne winkelmäßig voneinander beabstandet sind und so konfiguriert sind, dass sich ihr Winkelhub zwischen der Durchstechposition und der Hubendposition überlappt.

## Claims

1. Assembly (1) for closing a tube, said assembly (1) comprising:
- a tube head (3) comprising a neck (5) and a lid (12') blocking said neck (5),
- a cap (7) comprising a stamp (9) provided with three teeth (25), said teeth (25) being configured to cut said lid (12'), said stamp (9) having a distal end provided with said teeth (25),
said cap (7) being configured to pass from a position in which said teeth (25) are flush with said lid, called flush position, to a position in which said teeth (25) have pierced said lid (12'), called piercing position, then from said piercing position to an end position allowing a partial cutting of said lid (12'), the passage from said piercing position to said end position being carried out with an angular amplitude of rotation, less than 360°, **characterised in that** said teeth (25) are regularly distributed over 180° and separated from one another by 90°, said teeth (25) having a decreasing height in, during its use, the opposite direction of rotation of the cap (7), said teeth being angularly spaced apart from one another and configured such that their angular course overlaps between said piercing position and said end position.

2. Assembly according to one of the preceding claims, wherein the angular course between the flush position and the piercing position increases starting with the first tooth or the highest tooth, the angular cutting overlap between two neighbouring teeth decreasing starting with the overlap between the 1^{st} and the 2^{nd} tooth, said cap being configured such that an overlap of the angular course between two angularly neighbouring teeth is comprised between 20 and 350°.

3. Assembly (1) according to any one of the preceding claims, wherein said cap is configured such that said partial cutting allows said lid (12') to remain connected to said tube head (3) by a material bridge on an angular amplitude comprised between 20 and 50°.

4. Assembly (1) according to any one of the preceding claims, wherein said cap is configured such that the passage from a waiting position, in which the stamp (9) is kept at a distance from the lid (12'), to said end position is carried out with an angular amplitude of rotation between one and two rotations, preferably one and a half rotations, and such that the passage from said piercing position to said end position is carried out with an angular amplitude of rotation, comprised between 90 and 200°.

5. Assembly (1) according to any one of claims 1 to 3, wherein said neck (5) and said cap (7) are configured to ensure a holding in place of said cap (7) at a distance from the lid (12'), before a first use.

6. Assembly according to any one of claims 1 to 3 further comprising a removable ring (50), placed around the neck (5), between a shoulder (11) of the tube head (3) and the cap (7), to ensure a holding in place of said cap (7) at a distance from the lid (12'), before a first use.

7. Tube (3) comprising a closing assembly (1) according to any one of the preceding claims.

8. Cap (7) for an assembly (1) according to any one of claims 1 to 6, for a tube (3) according to claim 7, said cap comprising a stamp (9) provided with three teeth (25), said teeth (25) being configured to cut the lid (12') of the assembly (1), said stamp (9) having a distal end provided with said teeth (25), said cap (7) being configured to, during its use, pass from a position in which said teeth (25) are flush with said lid, called flush position, to a position in which said teeth (25) have pierced said lid (12'), called piercing position, then from said piercing position to an end position allowing a partial cutting of said lid (12'), the passage from said piercing position to said end position being flush with an angular amplitude of rotation, less than 360°, **characterised in that** said teeth (25) are regularly distributed over 180° and separated from one another by 90°, said teeth (25) having a decreasing height in, during its use, the opposite direction of rotation of the cap (7), said teeth being angularly spaced apart from one another and configured such that, during the use of the cap, their angular course overlaps between said piercing position and said end position.
